# EUROPÄISCHE PATENTANMELDUNG

(11) **EP 4 596 054 A1**
(43) Veröffentlichungstag der Anmeldung: **06.08.2025**
(21) Anmeldenummer: 25153691.8
(22) Anmeldetag: 24.01.2025
(51) Int. Cl.: A62B 18/08, A62B 18/04, A62B 23/02

(54) **GEBLÄSEFILTERGERÄT UND GEBLÄSEFILTERSYSTEM**

(30) Priorität: 02.02.2024 DE 102024102972
(71) Anmelder: Dräger Safety AG & Co. KGaA, 23560 Lübeck (DE)
(72) Erfinder: Tralau, Timo, 23558 Lübeck (DE); Dankert, Sandra, 23558 Lübeck (DE); Kirmse, Sören, 23558 Lübeck (DE)

(57) **Zusammenfassung**

Die vorliegende Erfindung betrifft ein Gebläsefiltergerät und ein Gebläsefiltersystem. Erfindungsgemäß wird ein Gebläsefiltergerät aufweisend ein Gehäuse bereitgestellt, wobei wenigstens ein Anzeigeelement und/oder wenigstens ein Bedienelement ohne Durchbruch in das Gehäuse integriert ist.

## Beschreibung

Die vorliegende Erfindung betrifft ein Gebläsefiltergerät und ein Gebläsefiltersystem.

Gebläsefiltergeräte sind eine Art von Atemschutzgeräten. Atemschutzgeräte werden entsprechend ihrer Wirkungsweise in Filtergeräte (filtrierend, abhängig von der Umgebungsatmosphäre wirkend) und Isoliergeräte (atemgasliefernd, unabhängig von der Umgebungsatmosphäre wirkend) unterteilt sowie nach ihrer Bauform und Funktionsweise unterschieden.

Die verschiedenen Gerätetypen sind in entsprechenden deutschen oder europäischen Normen spezifiziert. Die Benennung von Einzelteilen von Atemschutzgeräten ist in DIN EN 134 festgelegt.

Filtergeräte können mit einem Gebläse ausgestattet sein, um einen Umgebungsluftstrom durch eine Filtereinheit hindurch in Richtung eines Benutzers zu bewirken. Filtergeräte dieser Art werden als Gebläsefiltergerät (auch bekannt als PAPR oder Powered Air-Purifying Respirator) bezeichnet. Gebläsefiltergerät weisen in der Regel einen geringen Einatemwiderstand auf und weisen ferner ein besonders günstiges Mikroklima im Atemanschluss auf.

Ein derartiges Gebläsefiltergerät ist aus DE 10 2012 013 656 A1 bekannt.

Filtergeräte können ebenso keine Gebläse aufweisen, wobei der Benutzer in diesem Fall durch eigene Atemanstrengung einen Umgebungsluftstrom durch eine Filtereinheit hindurch erzeugen muss. Diese Art von Filtergerät ist auch als APR (Air-Purifying Respirator) bekannt und nicht Gegenstand der vorliegenden Erfindung.

Ein Gebläsefiltergerät ist dazu geeignet, eine Filtereinheit aufzunehmen, um die Umgebungsluft in Bezug auf feste, flüssige und/oder gasförmige Schadstoffe zu filtern und die gefilterte Umgebungsluft dem Benutzer des Filtergeräts bereitzustellen.

Gebläsefiltergeräte bilden mit einem Atemanschluss, einer Filtereinheit sowie ggf. mit weiteren Komponenten ein Gebläsefiltersystem.

Ein Atemanschluss stellt eine strömungstechnische Verbindung zwischen dem Gebläsefiltergerät und dem Benutzer bereit, durch welche dieser die gefilterte Umgebungsluft atmen kann. Beispiele bekannter Atemanschlüsse sind beispielsweise eine Mundstückgarnitur, eine Viertelmaske, eine Halbmaske, eine Vollmaske, eine Atemschutzhaube, ein Atemschutzhelm und ein Atemschutzanzug.

Häufig ist ferner zwischen Gebläsefiltergerät und Atemanschluss - als Teil des Atemanschlusses oder separat davon - eine Leitung wie ein Schlauch (auch bezeichnet als Atemschlauch) vorgesehen, welcher den Atemanschluss mittelbar mit dem Gebläsefiltergerät verbindet. Alternativ sind der Atemanschluss und das Gebläsefiltergerät unmittelbar, d.h. ohne zusätzliche Leitung, miteinander verbunden.

Gebläsefiltergeräte müssen nach einem Einsatz wiederaufbereitet, d.h. zumindest gereinigt werden. Hierfür ist es erforderlich, dass eine Aufbereitbarkeit des Gebläsefiltergeräts möglich ist.

Der vorliegenden Erfindung liegt daher die Aufgabe zu Grunde, ein Gebläsefiltergerät und entsprechendes Gebläsefiltersystem bereitzustellen, welche besonders gut aufbereitbar sind.

Diese und weitere Aufgaben werden gelöst durch den Gegenstand des unabhängigen Anspruchs.

Die abhängigen Ansprüche, Beschreibung und Figuren stellen vorteilhafte Ausgestaltungen der Erfindung bereit.

Erfindungsgemäß wird insofern ein Gebläsefiltergerät aufweisend ein Gehäuse bereitgestellt, wobei wenigstens ein Anzeigeelement und/oder wenigstens ein Bedienelement ohne Durchbruch in das Gehäuse integriert ist.

Der Erfindung liegt insofern die Idee zu Grunde, dass die Aufbereitbarkeit des Gebläsefiltergeräts verbessert werden kann, wenn dessen wenigstens eines Anzeigeelement und/oder dessen wenigstens eines Bedienelement ohne Durchbruch in das Gehäuse integriert ist, da auf diese Weise für die Aufbereitung nachteilhafte Spalte und/oder Hohlräume vermieden werden können.

Unter einem Durchbruch wird eine Öffnung im Gehäuse verstanden, in oder vor oder hinter welcher ein Anzeigeelemente und/oder ein Bedienelement angeordnet ist. In anderen Worten stellt die Erfindung eine im Bereich des wenigstens einen Anzeigeelements und/oder des wenigstens einen Bedienelements eine spaltfreie Gehäusefläche bereit.

Unter wenigstens einem Element (d.h. Anzeigeelemente oder Bedienelement) wird genau ein Element oder eine Mehrzahl von Elementen verstanden.

Das Gehäuse kann einteilig oder mehrteilig ausgeführt sein. Beispielsweise kann das Gebläsefiltergerät eine Mehrzahl von Modulen aufweisen, welche über entsprechende Schnittstellen verbindbar sind, wobei jedes der Module ein Gehäuse aufweisen kann, welches in Bezug auf das gesamte Gehäuse des Gebläsefiltergerät ein Gehäuseelement darstellt, so dass durch Verbindung der Module und somit der Gehäuseelemente das Gehäuse des Gebläsefiltergeräte erhältlich ist.

Das Gebläsefiltergerät kann eingerichtet sein, über eine entsprechende Schnittstelle eine Filtereinheit aufzunehmen. Unter einer Filtereinheit wird ein Bauelement verstanden, welches einen oder mehrere Filter umfassen kann. Die Filtereinheit kann eingerichtet sein, aus der durch diese führbaren Umgebungsluft vorbestimmte Schadstoffe (zeitweise) zu entfernen, wobei es sich bei diesen Schadstoffen um flüssige, feste und/oder gasförmige Stoffe handeln kann. Eine Filtereinheit kann beispielsweise als Partikelfilter, Gasfilter, Kombinationsfilter, insbesondere als AX-Filter, SX-Filter und/oder als CO-Filter ausgestaltet sein.

Eine Filtereinheit kann beispielsweise ein Filtermaterial oder eine Mehrzahl von Filtermaterialein aufweisen, welche von einem Filtergehäuse umgeben sein können, welches auf einer strömungsaufwärtigen Seite der Filtereinheit einen Lufteinlass bildet und auf einer strömungsabwärtigen Seite der Filtereinheit einen Luftauslass bildet. Als Teil des Gehäuses oder separat davon kann die Filtereinheit einen Filteranschluss zur Verbindung mit dem Gebläsefiltergerät aufweisen, d.h. eine mechanische Schnittstelle zur Kopplung mit dem Gebläsefiltergerät.

Eine Filtereinheit kann weitere und/oder andere Bestandteile als die vorstehend genannten aufweisen.

Das Gebläsefiltergerät kann eine Gebläseeinheit (auch lediglich als Gebläse bezeichnet) aufweisen, welche ein von einem Elektromotor angetriebenes Lüfterrad und ein an das Lüfterrad angepasstes Lüftergehäuse (z. B. ein Spiralgehäuse) aufweisen kann. Die Antriebsenergie für die Gebläseeinheit und eine zugehörige Steuereinheit kann dabei durch einen Energiespeicher bereitgestellt werden, welcher vorzugsweise wiederaufladbare Batterien (Akkumulatoren bzw. Sekundärzellen) aufweisen kann. Die Steuereinheit kann ferner ausgestaltet sein, um über das wenigstens eine Bedienelement eingebbare Eingaben des Benutzers zu verarbeiten. Diese Eingaben können zum Beispiel das Ein- und Ausschalten der Gebläseeinheit oder das Einstellen der Leistung der Gebläseeinheit umfassen. Außerdem kann die Steuereinheit ausgestaltet sein, um die Leistung des Motors (bzw. der Gebläseeinheit) an die Anforderungen des Benutzers anzupassen. Dies ist insbesondere dann wichtig, wenn der Anwender aufgrund erhöhter körperlicher Anstrengung mehr Atemluft benötigt oder wenn sich der Atemwiderstand durch den Filter nach längerer Betriebsdauer erhöht. Die Gebläseeinheit, die Steuereinheit und der Energiespeicher sind üblicherweise von dem Gehäuse umschlossen. An das Gehäuse kann die vorbeschriebene Filtereinheit angeschlossen werden. Ferner kann der vorbeschriebene Atemschlauch oder der Atemanschluss direkt an das Gehäuse angeschlossen werden. Bei Betrieb wird Luft mittels der Gebläseeinrichtung durch die Filtereinheit in das Gehäuse der Gebläseeinheit gesaugt und dann (mittelbar oder unmittelbar) zum Atemanschluss geleitet.

Vorzugsweise ist das wenigstens eine Bedienelement eingerichtet, durch Spracheingabe und/oder Berührungseingabe und/oder Gesteneingabe bedient zu werden.

Auf diese Weise kann die Bedienung des Gebläsefiltergerät verbessert und eine Bedienung durch den im Bereich des Bedienelements geschlossenen Gehäuseabschnitts, d.h. eines Eingabebereichs, vereinfacht werden.

Vorzugsweise weist das Gehäuse einen transluzenten Bereich auf, wobei das wenigstens eine Anzeigeelemente eingerichtet ist, durch den transluzenten Bereich hindurchzuscheinen, um eine Anzeige zu bewirken.

Auf diese Weise kann die Anzeige durch den im Bereich des Anzeigeelements geschlossenen Gehäuseabschnitt, d.h. den transluzenten Bereich, vereinfacht werden.

Vorzugsweise weist das Gebläsefiltergerät ferner einen Energiespeicher auf, wobei der Energiespeicher vollständig innerhalb des Gehäuses angeordnet ist.

Für den Fall, dass das Gebläsefiltergerät mehrere Module umfasst, ist bevorzugt, dass der Energiespeicher vollständig in einem der Module aufgenommen ist, so dass dieser durch Zusammensetzen der Gehäuseelemente zu dem Gehäuse vollständig innerhalb des Gehäuses angeordnet ist.

Somit kann zusätzlich das Vorhandensein von Spalten in Bezug auf den Energiespeicher reduziert werden.

Vorzugsweise weist das Gebläsefiltergerät ferner eine energietechnische Schnittstelle zum Aufladen des Energiespeichers auf, wobei die energietechnische Schnittstelle vollständig innerhalb des Gehäuses angeordnet ist.

Für den Fall, dass das Gebläsefiltergerät mehrere Module umfasst, ist bevorzugt, dass die energietechnische Schnittstelle vollständig in einem der Module aufgenommen ist, so dass diese durch Zusammensetzen der Gehäuseelemente zu dem Gehäuse vollständig innerhalb des Gehäuses angeordnet ist.

Bei der energietechnischen Schnittstelle kann es sich beispielsweise um eine induktive Schnittstelle handeln, welche ohne Durchbruch, insbesondere spaltfrei in das Gehäuse integrierbar ist.

Vorzugsweise weist das Gebläsefiltergerät ferner eine mechanische Schnittstelle zur Verbindung mit einer Tragestruktur zum Tragen des Gebläsefiltergeräts durch einen Benutzer auf, wobei die mechanische Schnittstelle als eine sich vom Gehäuse weg erstreckende Schnittstelle ausgestaltet ist.

Insofern eine mechanische Schnittstelle vorgesehen ist, sind Spalte und/oder Hinterschneidung kaum vermeidbar, die Aufbereitbarkeit des Gebläsefiltergeräts kann jedoch auf diese Weise verbessert werden.

Eine geeignete mechanische Schnittstelle kann beispielsweise als Magnetverschluss, wie aus EP 3 652 399 A1 bekannt, ausgeführt sein.

Die Tragestruktur kann beispielsweise als Rucksack, Hüftgurt und/oder als Tragegurt ausgestaltet sein.

Erfindungsgemäß wird ferner ein Gebläsefiltersystem bereitgestellt, das Gebläsefiltersystem aufweisend ein vorstehend beschriebenes Gebläsefiltergerät und eine Tragestruktur zum Tragen des Gebläsefiltergeräts durch einen Benutzer, wobei das Gebläsefiltergerät vollständig in die Tragestruktur integriert ist.

Diese und weitere Merkmale und Vorteile der Erfindung ergeben sich auch aus der nachstehenden Figurenbeschreibung. Dabei zeigt:
- **Fig. 1**: ein Ausführungsbeispiel eines erfindungsgemäßen Gebläsefiltersystems und Gebläsefiltergeräts,
- **Fig. 2**: ein Ausführungsbeispiel eines erfindungsgemäßen Gebläsefiltergeräts,
- **Fig. 3**: ein Ausführungsbeispiel eines erfindungsgemäßen Gebläsefiltergeräts, und
- **Fig. 4**: ein Ausführungsbeispiel eines erfindungsgemäßen Gebläsefiltersystems und Gebläsefiltergeräts.

In Fig. 1 ist ein Ausführungsbeispiel eines erfindungsgemäßen Gebläsefiltersystems 1000 mit einem erfindungsgemäßen Gebläsefiltergerät 100 dargestellt.

Das Gebläsefiltersystem 1000 umfasst einen Atemanschluss 300, beispielhaft dargestellt als Atemschutzhaube samt Atemschlauch, ein erfindungsgemäßes Gebläsefiltergerät 100 und eine Tragestruktur 200 zum Tragen des Gebläsefiltergeräts 100 durch einen Benutzer B.

In Fig. 2 und 3 sind zwei verschiedene Ausführungsbeispiele erfindungsgemäßer Gebläsefiltergeräte 100 (im Folgenden auch gemeinsam als "das Gebläsefiltergerät 100" bezeichnet) dargestellt.

Das Gebläsefiltergerät 100 weist ein Gehäuse 10 auf, wobei wenigstens ein Anzeigeelement 20 und/oder wenigstens ein Bedienelement 30 ohne Durchbruch in das Gehäuse 10 integriert ist.

Dies ist in den gezeigten Beispielen dadurch realisiert, dass das wenigstens eine Anzeigeelement 20 vollständig innerhalb des Gebläsefiltergeräte 100 angeordnet ist und das Gehäuse 10 einen transluzenten Bereich 11 aufweist, wobei das wenigstens eine Anzeigeelemente 20 eingerichtet ist, durch den transluzenten Bereich 11 hindurchzuscheinen, um eine Anzeige zu bewirken. Dies ist durch schematische Strahlen 21 angedeutet.

Der transluzente Bereich ist im dargestellten Beispiel integral mit dem Gehäuse 10 ausgebildet, um spaltfrei mit dem Gehäuse 10 verbunden zu sein.

Ferner ist das wenigstens eine Bedienelement 30 eingerichtet, durch Spracheingabe und/oder Berührungseingabe und/oder Gesteneingabe bedient zu werden. Dies ist in den gezeigten Beispielen dadurch realisiert, dass das wenigstens eine Bedienelement 30 vollständig innerhalb des Gebläsefiltergeräts 100 angeordnet ist und das Gehäuse 10 einen Eingabebereich 12 aufweist, durch welchen hindurch das wenigstens eine Bedienelement 30 die Eingabe detektieren kann.

In den gezeigten Ausführungsbeispielen kann das Gebläsefiltergerät 100 eine Gebläseeinheit 70 aufweisen, welche über eine Leitung 71 stromaufwärts mit einer Filteraufnahme 90 und/oder einer nicht gezeigten Filtereinheit und stromabwärts mit einer Atemanschlussaufnahme 80 strömungstechnisch verbunden ist. Das Gebläsefiltergerät 100 kann ferner eine Steuereinheit 60 zur Steuerung der Gebläseeinheit 70 sowie zur Verarbeitung der Eingaben und zur Bereitstellung von Anzeigeinformationen aufweisen.

Über die Atemanschlussaufnahme 80 kann das Gebläsefiltergerät 100 mit einer Atemanschlussschnittstelle 310 des Atemanschlusses 300 verbindbar sein.

Das Gebläsefiltergerät 100 kann ferner einen Energiespeicher 40 aufweisen, wobei der Energiespeicher 40 vollständig innerhalb des Gehäuses 10 angeordnet ist, wie dies in beiden Ausführungsbeispielen gezeigt ist.

Es ist möglich, dass das Gebläsefiltergerät 100 eine Mehrzahl von Modulen aufweisen kann, welche jeweils durch ein Gehäuseelement begrenzt und so zu dem Gebläsefiltergerät 100 zusammensetzbar sein können. Dazu kann das Gebläsefiltergerät 100 wie gezeigt ein erstes Gehäuseelement 10a und ein zweites Gehäuseelement 10b aufweisen, welche über eine Gehäuseschnittstelle 13 mechanisch und optional ferner datentechnisch und/oder energietechnisch miteinander verbindbar sein können.

Im Ausführungsbeispiel nach Fig. 2 kann der Energiespeicher 40 in einem ersten Modul des Gebläsefiltergeräts 100, welches durch das erste Gehäuseelement 10a begrenzt werden kann, angeordnet sein.

Im Ausführungsbeispiel nach Fig. 3 kann der Energiespeicher 40 in einem zweiten Modul des Gebläsefiltergeräts 100, welches durch das zweite Gehäuseelement 10b begrenzt werden kann, angeordnet sein.

Das Gebläsefiltergerät 100 kann eine energietechnische Schnittstelle 41 zum Aufladen des Energiespeichers 40 aufweisen, wobei die energietechnische Schnittstelle 41 in diesem Fall vollständig innerhalb des Gehäuses 10 bzw. vollständig innerhalb von einem der Gehäuseelemente 10a, 10b angeordnet ist.

Im Ausführungsbeispiel nach Fig. 2 kann die energietechnische Schnittstelle 41 in dem ersten Modul des Gebläsefiltergeräts 100, welches durch das erste Gehäuseelement 10a begrenzt werden kann, angeordnet sein.

Im Ausführungsbeispiel nach Fig. 3 kann die energietechnische Schnittstelle 41 in dem zweiten Modul des Gebläsefiltergeräts 100, welches durch das zweite Gehäuseelement 10b begrenzt werden kann, angeordnet sein.

Das Gebläsefiltergerät 100 kann eine mechanische Schnittstelle 50 zur Verbindung mit einer Tragestruktur 200 zum Tragen des Gebläsefiltergeräts 100 durch einen Benutzer B aufweisen, wobei die mechanische Schnittstelle 50 wie gezeigt als eine sich vom Gehäuse 10 weg erstreckende Schnittstelle ausgestaltet ist.

In Fig. 4 ist ein Ausführungsbeispiel eines erfindungsgemäßen Gebläsefiltersystems 1000 und Gebläsefiltergeräts 100 dargestellt, in welchem das Gebläsefiltergerät 100 vollständig in die Tragestruktur 200 integriert ist. Dieses Gebläsefiltergerät 100 weist einen von außen sichtbaren transluzenten Bereich 11 und einen von außen bedienbaren Eingabebereich 12 auf.

### Bezugszeichenliste

- 10: Gehäuse
- 10a: erstes Gehäuseelement
- 10b: zweites Gehäuseelement
- 11: transluzenter Bereich
- 12: Eingabebereich
- 13: Gehäuseschnittstelle
- 20: Anzeigeelement
- 21: Strahlen
- 30: Bedienelement
- 40: Energiespeicher
- 41: energietechnische Schnittstelle
- 50: mechanische Schnittstelle
- 60: Steuereinheit
- 70: Gebläseeinheit
- 71: Leitung
- 80: Atemanschlussaufnahme
- 90: Filteraufnahme
- 100: Gebläsefiltergerät
- 200: Tragestruktur
- 300: Atemanschluss
- 310: Atemanschlussschnittstelle
- 1000: Gebläsefiltersystem

- B: Benutzer

## Patentansprüche

1. Gebläsefiltergerät (100),
aufweisend ein Gehäuse (10), wobei wenigstens ein Anzeigeelement (20) und/oder wenigstens ein Bedienelement (30) ohne Durchbruch in das Gehäuse (10) integriert ist.

2. Gebläsefiltergerät (100) nach Anspruch 1,
wobei das wenigstens eine Bedienelement (30) eingerichtet ist, durch Spracheingabe und/oder Berührungseingabe und/oder Gesteneingabe bedient zu werden.

3. Gebläsefiltergerät (100) nach Anspruch 1 oder 2,
wobei das Gehäuse (10) einen transluzenten Bereich (11) aufweist, und
wobei das wenigstens eine Anzeigeelemente (20) eingerichtet ist, durch den transluzenten Bereich (11) hindurchzuscheinen, um eine Anzeige zu bewirken.

4. Gebläsefiltergerät (100) nach einem der vorherigen Ansprüche,
ferner aufweisend einen Energiespeicher (40), wobei der Energiespeicher (40) vollständig innerhalb des Gehäuses (10) angeordnet ist.

5. Gebläsefiltergerät (100) nach Anspruch 4,
ferner aufweisend eine energietechnische Schnittstelle (41) zum Aufladen des Energiespeichers (40),
wobei die energietechnische Schnittstelle (41) vollständig innerhalb des Gehäuses (10) angeordnet ist.

6. Gebläsefiltergerät (100) nach einem der vorherigen Ansprüche,
ferner aufweisend eine mechanische Schnittstelle (50) zur Verbindung mit einer Tragestruktur (200) zum Tragen des Gebläsefiltergeräts (100) durch einen Benutzer (B),
wobei die mechanische Schnittstelle (50) als eine sich vom Gehäuse (10) weg erstreckende Schnittstelle ausgestaltet ist.

7. Gebläsefiltersystem (1000), aufweisend
- ein Gebläsefiltergerät (100) nach einem der Ansprüche 1 bis 5, und
- eine Tragestruktur (200) zum Tragen des Gebläsefiltergeräts (100) durch einen Benutzer (B),
wobei das Gebläsefiltergerät (100) vollständig in die Tragestruktur (200) integriert ist.
